# EUROPÄISCHE PATENTSCHRIFT

(11) **EP 2 363 683 B1**
(45) Veröffentlichungstag und Bekanntmachung des Hinweises auf die Patenterteilung: **27.12.2017**
(21) Anmeldenummer: 11157042.0
(22) Anmeldetag: 04.03.2011
(51) Int. Cl.: F41H 5/04

(54) **Verbundpanzerungselement, insbesondere Verbundpanzerplatte, zum Schutz vor Geschossen**
Compound armour element, in particular compound armour plate for protection against projectiles
Elément de blindage composite, notamment plaque de blindage composite, pour la protection contre des projectiles

(30) Priorität: 05.03.2010 DE 102010000648
(43) Veröffentlichungstag der Anmeldung: 07.09.2011
(73) Patentinhaber: Krauss-Maffei Wegmann GmbH & Co. KG, 80997 München (DE)
(72) Erfinder: Bayer, Robert, 80997 München (DE); Keil, Norbert, 80997 München (DE)
(74) Vertreter: Feder Walter Ebert

(56) Entgegenhaltungen:
- EP-A1- 0 041 271
- EP-A1- 1 400 775
- EP-A2- 1 959 223
- WO-A1-2006/103431
- DE-A1-102006 053 047
- GB-A- 2 272 272
- US-A- 5 703 318

## Beschreibung

Die Erfindung betrifft ein Fahrzeug gemäß Anspruch 1 mit einer äußeren Fahrzeugstruktur an der Verbundpanzerungselemente, insbesondere Verbundpanzerplatten, zum Schutz vor Geschossen angeordnet sind, wobei jedes Verbundpanzerungselement mindestens eine Lage aus parallel zueinander in Reihen angeordneten hochharten keramischen Grundelementen (GE) mit zylindrischem Grundkörper enthält.

Verbundpanzerungselemente zum Schutz gegen Geschosse, wie beispielsweise Verbundpanzerplatten oder flexible Verbundpanzerungsmatten, die aus einem Verbund mehrerer Materialien bestehen, sind an sich bekannt. Häufig sind Verbundpanzerplatten derart aufgebaut, dass zwischen zwei insbesondere ebenen und parallelen Plattenelementen hochharte Füllelemente als Wirkkörper eingebracht werden, welche anschließend mit einer gießfähigen Masse umgossen werden.

In dem Dokument DE 10 2006 053 047 A1 ist eine Verbundpanzerplatte beschrieben bei der hochharte keramische Wirkkörper mit zylindrischem Grundkörper parallel zueinander in Reihen und parallel zur Beschussrichtung angeordent sind. Die Wirkkörper einer Reihe sind durch Stege kettenförmig miteinander fest verbunden. Im Bereich der Stege weisen die Wirkkörper einen Anschnitt auf, das heißt, sie sind an dieser Seite in einer Richtung parallel zur Zylinderachse abgeschnitten. Dies geschieht dazu, eine gute Anschlussfläche für die Stege zu schaffen, über welche die Wirkkörper miteinander verbunden werden sollen.

In dem Dokument US 5 703 318 A ist eine Waffenhalterung beschrieben mit einem Gehäuse, das an seinen Außenwänden mit Wirkkörpern versehen ist, die einen sechseckigen Querschnitt besitzen und deshalb dicht aneinander anschließend angeordnet werden können. In den Randbereichen sind auch Wirkkörper angeordnet, die an der dem Rand zugewandten Seite parallel zu ihrer Längsachse abgeschnitten sind.

In dem Dokument EP1 400 775 A1 ist ein Verbundpanzerungselement mit keramischen Wirkkörpern beschrieben, bei dem die Wirkkörper zweiteilig aufgebaut sind. An ein zylindrisch aufgebautes Unterteil, das im Verbundpanzerelement in einem Matrix eingesteckt ist, schließt sich ein Oberteil an, das einen zylindrischen, sechseckigen oder viereckigen Querschnitt aufweisen kann.

Schließlich ist in dem Dokument EP 004 127 1 A1 ein Verbundpanzerungselement beschrieben mit keramischen Wirkkörpern mit zylindrischem Querschnitt, die parallel zu einander senkrecht zur Beschussrichtung, das heißt im Verbundpanzerungselement liegend angeordnet sind. In Randbereichen dieses Verbundpanzerungselements sind auch Wirkkörper angeordnet, die in Richtung ihrer Längsachse durchgeschnitten und somit halbzylindrisch geformt sind.

Eine Verbundpanzerplatte ist beispielsweise in DE 10 2005 013 660 A1 beschrieben. Ein flexibles Verbundpanzerungselement wird beispielsweise in der DE 10 2007 019 392 A1 beschrieben.

WO9953260 offenbart auch eine relevante Verbundpanzerplatte. Bei derartigen Verbundpanzerungselementen kann das Problem auftreten, dass aufgrund der Form der hochharten Elemente in den Randbereichen des Verbundpanzerungselements und an Durchbrüchen ballistische Schwachstellen auftreten. Weiterhin können Schwachstellen aufgrund ungünstiger Fertigungstoleranzen der Einzelteile auftreten.

Zur Erläuterung dieser Schwachstellen dient Figur 1 der Zeichnungen, die in schematischer Darstellung den Stand der Technik wiedergibt. Aufgrund der zylindrischen Grundkörper der hochharten beispielsweise aus Keramik bestehenden Elemente GE, mit denen die Verbundpanzerplatte aufgebaut ist, ergeben sich in den Randbereichen, die beispielsweise an eine Fahrzeugstruktur RS angrenzen oder durch eine Randleiste gebildet werden, Lücken L mit komplexer Geometrie, die mit den Grundelementen nicht ausgefüllt werden können und ballistische Schwachstellen darstellen.

Weiterhin kann es bei einander gegenüberliegenden Randbereichen vorkommen, dass der Abstand der Ränder nicht im Nennmaß des Rasters der von den hochharten Elementen aufgebauten Matrixstruktur liegt. Wenn der sich ergebende offene Randbereich kleiner als der Durchmesser der zylindrischen Grundelemente ist, kann er mit diesen Körpern nicht mehr gefüllt werden und es ergeben sich wiederum ballistische Schwachstellen. Aber selbst dann, wenn der Abstand der einander gegenüberliegenden Randlinien im Nennmaß des Rasters liegt, kann sich aufgrund von Fertigungstoleranzen der einzelnen Grundkörper der Fall ergeben, dass trotzdem ein Randbereich entsteht, der nicht mehr mit diesen Körpern gefüllt werden kann.

Wenn die Verbundpanzerplatte an Eckbereichen oder Knickkanten der äußeren Fahrzeugstruktur montiert ist, können schräge Ränder oder Fasen benötigt werden, so dass sich im Inneren zum Rand hin ebenfalls zusätzliche Schwachbereiche mit extrem komplizierten Geometrien ergeben können. Bislang wurden hierbei Verbundpanzerungsplatten eingesetzt, deren Randflächen senkrecht zur Plattennormalen standen, so dass sich eine größere winklige Lücke im Bereich des Plattenstoßes ergibt.

Der Erfindung liegt die Aufgabe zugrunde, bei einem Fahrzeug mit der eingangs erwähnten äußeren Fahrzeugstruktur auch im Bereich der Knickkanten der Fahrzeugstruktur eine ausreichende ballistische Sicherheit zu erreichen.

Die Lösung dieser Aufgabe erfolgt erfindungsgemäß mit den Merkmalen des Patentanspruchs 1. Vorteilhafte Weiterbildungen der Erfindung sind in den abhängigen Ansprüche beschrieben.

Bei den Verbundpanzerungselementen, die an der äußeren Fahrzeugstruktur angeordnet sind, sind erste Zusatzelemente bereitgestellt, welche aus den Elementen mit zylindrischem Grundkörper dadurch entstehen, dass längs oder in der Symmetrieachse des Zylinders oder auch schräg zu dieser Achse ein Stück abgeschnitten ist. Als abgeschnittenes Zusatzelement wird hierbei jedes Zusatzelement mit einer abgeschnittene Geometrie verstanden, wobei die abgeschnittene Geometrie bei der Herstellung der Zusatzelemente nicht zwangsläufig durch "Schneiden" erreicht werden muss, d.h. die Zusatzelement können auch direkt in einer abgeschnittenen Form hergestellt werden. Die zylindrischen Grundkörper können insbesondere eine kreiszylindrische Grundform aufweisen.

Diese abgeschnittenen Zusatzelemente können an einer Seite ebene Flächenabschnitte aufweisen. Sie sind in einer an den äußeren und/oder inneren Rand angrenzenden Abschlussreihe oder in Lücken zwischen den Elementen mit zylindrischem Grundkörper angeordnet.

Äußere Randbereiche im Sinne der Erfindung sind hier beispielsweise die Außenränder einer Verbundpanzerplatte, während innere Randbereiche aufgrund von Durchbrüchen oder Ausnehmungen in der Verbundpanzerplatte entstehen. Dies wird weiter unten anhand eines Ausführungsbeispiels näher erläutert. Mit diesen Zusatzelementen lassen sich flächige Übergänge in den Randbereichen realisieren.

Es ist weiterhin vorgesehen, in den Bereichen, in denen sich aufgrund der Rasterung oder der Fertigungstoleranzen weiterhin Lücken ergeben, zweite Zusatzelemente einzufügen, die eine vieleckige Geometrie besitzen und beispielsweise quaderförmig oder streifenförmig ausgebildet sein können oder auch einen trapezförmigen Querschnitt besitzen können.

Bei der Fertigung können dies auch streifenförmige Elemente sein, die in verschiedenen Dicken vorrätig sind und mit denen alle aufgrund der Toleranzen auftretenden Lücken einfach geschlossen werden können.

Bei angeschrägten Plattenrändern können zweite Zusatzelemente mit trapezförmigem Querschnitt verwendet werden. In Eckbereichen können auch zweite Zusatzelemente eingesetzt werden, die als spezielle Vielecke konstruiert sind.

Bei angeschrägten Plattenrändern können die Zusatzelemente der Abschlussreihe derart ausgestaltet sein, dass sie eine Schrägfläche aufweisen, die parallel zu der Schrägfläche des Plattenrandes verläuft. Dadurch können Hohlräume im Schrägbereich verringert werden. Ferner können die Platten an den schrägen Randflächen zusammenstoßen, ohne dass sich Schutzlücken zwischen den Elementen ergeben, die ggf. eine ballistische Schwachstelle darstellen.

Da die Ränder des Verbundpanzerungselements eine potenzielle Schwachstelle darstellen können, ist es bevorzugt, dass die Zusatzelemente im Randbereich größer sind als die Grundelemente im mittleren Bereich, insbesondere bei gleicher Höhe. Sie können somit eine höhere kinetische Energie eines Geschosses aufnehmen. Die Zusatzelemente einer Abschlussreihe können zudem ebene laterale Flächen aufweisen, so dass die Zusatzelemente flächig aneinander anliegen können.

Die hochharten ersten und zweiten Zusatzelemente bestehen aus einem keramischen Werkstoff beispielsweise aus Aluminiumoxid, Borkarbid, Siliziumkarbid, Titantriborat etc. Es können auch Nano-Materialien, beispielsweise Nano-Keramiken, verwendet werden. Die Abschneidung kann beispielsweise bereits während der Herstellung der Zusatzelemente durch entsprechende Formgebung erfolgen oder nach der Herstellung der Zusatzelemente durch mechanische Nachbearbeitung.

Weiterhin ist es bei dem Verbundpanzerungselement vorteilhaft, dass, wenn die Elemente der Verbundpanzerplatte beispielsweise aus Aluminiumoxid bestehen, die ersten gegebenenfalls auch die zweiten Zusatzelemente aus noch härteren keramischen Werkstoffen beispielsweise Borkarbid, Siliziumkarbid, Titantriborat etc. oder einem höherwertigen Aluminiumoxid bestehen, um die entsprechenden Randbereiche noch weiter ballistisch zu verstärken.

An der Rückseite einer Verbundpanzerplatte kann eine feste oder elastische Schicht angeordnet sein, die schockabsorbierende Eigenschaften hat. Es kann hier auch eine Schicht angeordnet sein, die aus einem Fasermaterial mit hoher Zugfestigkeit beispielsweise aus Aramid, Glasfaser, Polyamid, Kohlefaser etc. besteht.

An den Außenrändern einer Verbundpanzerplatte können Randstreifen angeordnet sein, die Teil einer Kassette sein können, welche als Fertigungsform für die Verbundpanzerplatte dient. Dabei können die Randstreifen aus Fasermaterial oder aus Metall bestehen.

Es sind vielfältige Ausgestaltungen hinsichtlich des Aufbaus des Verbundpanzerungselementes und der einzelnen Wirkkörper möglich. In der DE 10 2005 050 981 A1, DE 10 2007 050 660 A1, DE 10 2007 050 658 A1 sowie in der DE 10 2007 019 392 A1 werden vorteilhafte Ausgestaltungen von Verbundpanzerungselementen beschrieben, die auch in vorteilhafter Weise bei der vorliegenden Erfindung angewendet werden können, so dass diese Ausführungsformen und Kombinationen hiervon mit den entsprechenden Vorteilen hiermit voll umfänglich einbezogen werden, insbesondere die Ausgestaltung der Geometrie und Größe der einzelnen Wirkkörper, die Ausgestaltung der Stirnflächen der Wirkkörper, die verwendeten Materialen der Wirkkörper und des Matrixmaterials, der Maßnahmen zur Schockdämpfung, die Anordnung und Verbindung der Wirkkörper zueinander und der Aufbau des Verbundpanzerungselements.

Im Folgenden werden anhand der beigefügten Zeichnungen Ausführungsbeispiele einer Verbundpanzerplatte nach der Erfindung und der in ihr angeordneten Elemente sowie einer Fahrzeugstruktur erläutert.

In den Zeichnungen zeigen:
- Fig. 1: in einer stark schematisierten Schnittdarstellung den Randbereich einer Verbundpanzerplatte nach dem Stand der Technik;
- Fig. 2: in einer Darstellung analog Fig. 1 eine erste Ausführungsform einer Verbundpanzerplatte mit ballistisch verstärktem Randbereich;
- Fig. 3: in einer Darstellung analog Fig. 1 eine zweite Ausführungsform einer Verbundpanzerplatte mit ballistisch verstärktem Randbereich;
- Fig. 4 und 4A bis 9 und 9A: jeweils in Draufsicht und Seitenansicht unterschiedlicher Ausführungen von ersten Zusatzelementen zum Aufbau einer Verbundpanzerplatte nach Figuren 2 und 3;
- Fig. 10 und 10A bis 15 und 15A: unterschiedliche Ausführungsformen von vieleckig ausgebildeten zweiten Zusatzelementen jeweils in Draufsicht und Seitenansicht;
- Fig. 16: in einem Schnitt parallel zur Plattenmittelebene eine Verbundpanzerplatte mit Durchbrüchen und Ausnehmungen und
- Fig. 17: in einem Schnitt senkrecht zu den Plattenmittelebenen den Anschlussbereich zweier winklig zueinander angeordneter Verbundpanzerplatten.

Fig. 1 zeigt wie bereits weiter oben erläutert den Randbereich einer bekannten Verbundpanzerplatte mit aus keramischem Material bestehenden Elementen mit zylindrischem Grundkörper, die im Folgenden als Grundelemente GE bezeichnet werden, sowie einer durch eine Randleiste oder eine Fahrzeugstruktur RS gebildeten Randbegrenzung und sich ergebenden Lücken L zwischen den Grundelementen. Die hochharten Elemente können mit einer Vergussmasse vergessen werden. Sie können auch verklebt sein.

Fig. 2 zeigt in welcher Weise die Lücken ausgefüllt werden können und eine flächige Außenseite der Verbundpanzerplatte erhalten werden kant. Hierzu wird beispielsweise ein Grundelement aus hochhartem keramischen Material, das einen zylindrischen Grundkörper aufweist und an den beiden Stirnflächen kegelförmig ausgebildet ist, durch einen Schnitt in der Zylinderachse in zwei gleichgroße symmetrische Hälften geteilt. Ein solches erstes Zusatzelement ist in den Fig. 6 und 6A dargestellt, Es besitzt einen als geteilter Zylinder ausgebildeten Grundkörper 1.1 und zwei ebenfalls geteilte kegelstumpfförmige Stirn.
flächen 1.2 und 1.3. Die Schnittfläche 1.4 stellt eine ebene Fläche dar. Bei der Ausführungsform nach Fig. 2 sind mehrere erste Zusatzelemente 1 im Randbereich so an die Grundelemente GE angesetzt, dass einerseits die Lücken L geschlossen sind und andererseits die Schnittflächen 1.4 nach außen weisen, so dass durch eine an den Rand angrenzende Abschlussreihe ein flächiger Abschluss des Randbereiches entsteht, auf den eine Randleiste RS' beispielsweise aus Fasermaterial aufgesetzt ist.

Bei der Ausführungsform einer Verbundpanzerplatte nach Fig. 3 ist ebenfalls an die Grundelemente GE eine Reihe von ersten Zusatzelementen 1 so angesetzt, dass die Schnittflächen 1.4 nach außen weisen. Aufgrund des Rastermaßes oder aufgrund von Fertigungstoleranzen ergibt sich aber zwischen den Außenflächen 1.4 der ersten Zusatzelemente 1 und dem Rand RS" der Verbundpanzerplatte noch ein Spalt der eine ballistische Schwächung ergeben würde. Aus diesem Grunde ist ein streifenartiges aus hochhartem Material bestehendes zweites Zusatzelement 2 eingeschoben, das direkt auf die Flächenabschnitte 1.4 der ersten Zusatzelemente aufgesetzt ist. Weiterhin kann zur vollständigen Ausfüllung des Spaltes noch ein weiteres Element 2' zwischen die Randleiste oder Randstruktur RS" und das zweite Zusatzelement 2 eingeschoben werden, das ebenfalls aus einem hochharten Material also Keramik oder Metall bestehen kann, so dass der Zwischenraum vollständig ausgefüllt ist und keine ballistische Schwachstelle entsteht.

Selbstverständlich können in den Randbereichen auch erste Zusatzelemente eingesetzt werden, die aus dem Grundelement nicht durch genaue Halbierung sondern durch einen Schnitt parallel zur und in einem vorgegebenen Abstand von der Zylinderachse entstanden sind, wie dies in Fig. 4 und 4A bzw. 5 und 5A durch die Elemente 1" und 1' dargestellt ist. Für besondere Zwecke können auch erste Zusatzelemente geschaffen werden, bei denen der Schnitt nicht parallel sondern schräg zur Zylinderachse verläuft.

In den Fig. 7 und 7A, 8 und 8A sowie 9 und 9A sind Ausführungsformen von ersten Zusatzelementen dargestellt, die nur an einer ihrer Stirnflächen kegelstumpfförmig ausgebildet sind. Die Fig. 9 und 9A zeigen ein erstes Zusatzelement 3, das durch genaue Halbierung eines Zylinders entsteht mit einem Grundkörper 3.1, einer kegetstumpfförmigen Fläche 3.2 und einer ebenen Schnittfläche 3.4. Die Fig. 7 und 7A bzw. 8 und 8A zeigen als Varianten erste Zusatzelemente 3" bzw. 3' in einer Darstellung analog den Fig. 9 und 9A, welche jeweils durch einen Schnitt parallel zur und in einem vorgegebenen Abstand von der Zylinderachse entstanden sind.

Insbesondere in Eckbereichen von Verbundpanzerplatten können vieleckige zweite Zusatzelemente verwendet werden. Derartige Zusatzelemente sind in den Fig. 10 bis 15 dargestellt. Das zweite Zusatzelement 4 besitzt an einer Seite zwei Schrägflächen 4.1 und 4.2 deren Winkel an die betreffende Fahrzeugstruktur angepasst werden kann.

Die zweiten Zusatzelemente 4' und 4" sind ähnlich aufgebaut, wie das zweite Zusatzelement 4, besitzen aber keinen rechteckigen, sondern einen trapezförmigen Aufriss mit weiteren Schrägflächen 4.3' bzw. 4.3".

Das zweite Zusatzelement 5 mit rechteckigem Aufriss besitzt an einer Seite eine Schrägfläche 5.1. Die zweiten Zusatzelemente 5' und 5" sind ähnlich aufgebaut, wie das zweite Zusatzelement 5, besitzen aber jeweils einen trapezförmigen Aufriss.

Fig. 16 zeigt einen Schnitt durch eine Verbundpanzerplatte VP, der parallel zur Mittelebene der Platte verläuft. Die Verbundpanzerplatte ist mit Grundelementen GE aufgebaut, die einen kreiszylindrischen Grundkörper aufweisen, deren Stirnflächen eben, kegelförmig, pyramidenförmig oder konvex gekrümmt ausgebildet sein können. Die Grundelemente GE sind so angeordnet, dass die Zylinderachsen und damit die Stirnflächen in Beschussrichtung weisen. Die Grundelemente sind in bekannter Weise in eine Vergussmasse eingebettet.

Die Verbundpanzerplatte VP besitzt äußere Randbereiche R1 bis R5, wobei der Bereich R2 bis R3 eine Ausnehmung darstellt, sowie innere Randbereiche, die als Durchbrüche D1 und D2 beispielsweise für den Durchlass von Befestigungselementen ausgebildet sind. Wie aus der Zeichnung abzulesen, sind sowohl in den äußeren Randbereichen als auch in den inneren Randbereichen die zwischen den Grundelementen GE untereinander oder zum Plattenrand hin entstehenden Lücken durch erste Zusatzelemente 1, 1' und 1" ausgefüllt, wie sie oben beschrieben sind. In den Randbereichen R1 und R5 bilden die Zusatzelemente 1 und im Randbereich R2 die Zusatzelemente 1" eine Abschlussreihe, während in den Randbereichen R3 und R4 die Zusatzelemente 1' bzw. 1 in Lücken zwischen den Grundelementen GE eingesetzt sind.

Das Verbundpanzerungselement VP weist somit im Wesentlichen Grundelemente GE einer vorgegebenen Geometrie auf, wobei die Zusatzelemente 1, 1' und 1" bis auf den Wegschnitt die gleiche Geometrie aufweisen.

In den Durchbrüchen D1 und D2 sind erste Zusatzelemente 1' ebenfalls in Lücken zwischen den Grundelementen GE angeordnet. Weiterhin sind zum Ausgleich von Toleranzen am Randbereich R5 quaderförmig ausgestaltete zweite Zusatzelemente 6 angeordnet, auf die eine Randleiste 7 aufgesetzt ist. Die Zusatzelemente 6 weisen eine ebene laterale Fläche 6.1 auf, so dass die Zusatzelemente 6 flächig aneinander anliegen können. Die Zusatzelemente 5 sind größer als die Grundelemente GE, wobei sie eine gleiche Höhe aufweisen, so dass sich einen einheitliche Plattendicke ergibt.

Fig. 17 zeigt, wie die Randbereiche zweier Verbundpanzerplatten VP1 und VP2 ausgestaltet sind, die aufgrund einer abgeknickten Fahrzeugstruktur RS" winkelig aneinander angesetzt werden müssen, ohne dass eine ballistische Schwächung an dieser Stelle entsteht. Beide Verbundpanzerplatten sind mit Grundelementen GE aufgebaut, wobei zum Zusammenfügungsbereich hin jeweils eine Abschlussreihe aus ersten Zusatzelementen 3 vorhanden ist und die unmittelbar aneinander anschließenden Randbereiche der beiden Verbundpanzerplatten eine Reihe von zweiten Zusatzelementen 5 aufweisen, deren Schrägflächen 5.1 so geschnitten sind, dass die Platten beim Aneinanderansetzen genau dem durch die abgeknickte Fahrzeugstruktur RS" gegebenen Winkel folgen, ohne dass an dieser Stelle eine ballistische Schwächung auftritt. In Lücken zwischen den Grundelementen, den ersten und zweiten Zusatzelementen und der Fahrzeugstruktur RS" sind, wie bereits anhand von Fig. 3 beschrieben, streifenartige zweite Zusatzelemente 2 eingefügt. Nach außen sind die Verbundpanzerplatten VP1 und VP2 durch Randschichten 8.1 bzw. 8.2 abgeschlossen.

Die Fig. 17 zeigt somit einen Plattenstoß der Platten VP1 und VP2. An dem Plattenstoß stoßen die Elemente VP1 und VP2 zusammen. Die Form des Plattenstoßes folgt der Knickkante der Fahrzeugstruktur RS". Die Verbundpanzerungselemente VP1 und VP2 weisen somit angeschrägte Ränder auf. Die Knickkante der Fahrzeugstruktur kann sich dadurch ergeben, dass zwei Fahrzeugaußenflächen unter einem Winkel aneinanderstoßen. Die Knickkante ist abgerundet.

Die Platten VP1 und VP2 können im Aufbau der Platte VP aus Fig. 16 entsprechen, wobei die Zusatzelemente 6 den Zusatzelementen 5 entsprechen.

Die Randschichten 8.1 und 8.2 können Teil einer Kassette sein. Die Stoßflächen 8.3 und 8.4 verlaufen hierbei parallel zueinander. Die Schrägflächen 5.1 der Zusatzelemente 5 verlaufen ebenfalls parallel zu den Stoßflächen 8.3 und 8.4.

Die Schnittwinkel der Schrägflächen 5.1 entsprechen der Hälfte des Winkels der Knickkante. Bei einem Aneinandersetzen der Verbundpanzerungselemente VP1 und VP2 addieren sich die Schnittwinkel der Schrägflächen 5.1 somit zu dem Winkel der Knickkante. In dem dargestellten Ausführungsbeispiel beträgt der Winkel der Knickkante etwa 30°. Die Winkel der Schnittflächen 5.1 (gemessen zur Normalen der Platte) beträgt jeweils etwa 15°. Es sind auch Ausführungen denkbar, bei denen die Winkel der Schnittflächen zweier Zusatzelemente in unterschiedlichen Platten nicht gleich sind. Es sollte aber die Addition der Winkel dem Winkel der Knickkante entsprechen. Ein sich daraus ergebender Versatz der Stoßkante des Plattenstoßes gegenüber der Knickkante der Fahrzeugstruktur ist hinnehmbar.

Die Zusatzelemente 5 sind bei gleicher Höhe größer als die Grundelemente GE. Die Zusatzelemente 5 weisen eine ebene laterale Fläche auf, so dass die Zusatzelemente 5 flächig aneinander anliegen können. Die Zusatzelemente 5 weisen überdies auch in Richtung der Plattenmitte eine ebene Fläche 5.2 auf, so dass sich ein flächiges Anliegen an die Elemente 3 ergibt, die entsprechend ebenfalls eine ebene Fläche 3.2 aufweisen.

## Patentansprüche

1. Fahrzeug mit einer äußeren Fahrzeugstruktur, an der Verbundpanzerungselemente, insbesondere Verbundpanzerplatten, zum Schutz vor Geschossen angeordnet sind, wobei jedes Verbundpanzerungselement mindestens eine Lage aus parallel zueinander in Reihen angeordneten hochharten keramischen Grundelementen (GE) und hochharten keramischen ersten Zusatzelementen (1) mit jeweils zylindrischem Grundkörper enthält, wobei die Grundelemente (GE) und die ersten Zusatzelemente parallel zur Beschussrichtung angeordnet sind, **dadurch gekennzeichnet, dass** die in einer an einen äußeren und/oder inneren Rand der Verbundpanzerungselemente angrenzenden Abschlussreihe (R1, R2, R3, D1) oder in Lücken zwischen den Grundelementen (GE) angeordneten ersten Zusatzelemente (1) in einer Richtung in der Zylinderachse oder parallel oder schräg zur Zylinderachse abgeschnitten sind und an oder in mindestens einem Randbereich hochharte keramische zweite Zusatzelemente (2, 5, 6) mit vieleckiger Geometrie angeordnet sind, wobei die ersten Zusatzelemente (1) und/oder die zweiten Zusatzelemente (2; 5, 6) aus einem härten Werkstoff als die Grundelemente (GE) bestehen, und wobei an einer Knickkante der äußeren Fahrzeugstruktur zwei Verbundpanzerungselemente (VP1, VP2) winklig aneinander angesetzt sind, die zum Zusammenfügungsbereich hin jeweils eine Abschlussreihe aus ersten Zusatzelemente (3) aufweisen und die unmittelbar aneinander anschließenden Randbereiche der Verbundpanzerungselemente (VP1, VP2) eine Reihe von zweiten Zusatzelementen (5) aufweisen mit Schrägflächen (5.1) im Ansetzbereich, die so geschnitten sind, dass die Verbundpanzerungselemente (VP1, VP2) im angesetzten Zustand dem durch die Knickkante der Fahrzeugstruktur (RS") gegebenen Winkel folgen.

2. Fahrzeug nach Anspruch 1, **dadurch gekennzeichnet, dass** an der Rückseite des Verbundpanzerungselements eine Schicht angeordnet ist, die schockabsorbierende Eigenschaften hat.

3. Fahrzeug nach Anspruch 1 oder 2, **dadurch gekennzeichnet, dass** an der Rückseite der Verbundpanzerungsplatte eine feste Schicht aus Fasermaterial mit hoher Zugfestigkeit angeordnet ist.

4. Fahrzeug nach einem der Ansprüche 1 bis 3, **dadurch gekennzeichnet, dass** an den Außenrändern des Verbundpanzerungselements Randstreifen (RS', RS", 7) angeordnet sind.

5. Fahrzeug nach Anspruch 4, **dadurch gekennzeichnet, dass** die Randstreifen aus Fasermaterial und/oder aus Metall bestehen.

6. Fahrzeug nach einem der Ansprüche 4 oder 5, **dadurch gekennzeichnet, dass** die Randstreifen Teil einer Kassette sind.

7. Fahrzeug nach einem der Ansprüche 1 bis 6, **dadurch gekennzeichnet, dass** in Lücken zwischen den Grundelementen (GE), den ersten und zweiten Zusatzelementen (3; 5) und der Fahrzeugstruktur (RS") streifenartige zweite Zusatzelemente (2) eingefügt sind.

## Claims

1. Vehicle having an outer vehicle structure on which there are arranged compound armour elements, in particular compound armour plates, for protection against projectiles, wherein each compound armour element contains at least one layer of high-hardness ceramic base elements (GE) and high-hardness ceramic first additional elements (1) with in each case a cylindrical main body, that are arranged parallel to one another in rows, wherein the base elements (GE) and the first additional elements are arranged parallel to the direction of incoming fire, **characterized in that** the first additional elements (1) arranged in a final row (R1, R2, R3, D1) adjoining an outer and/or inner edge of the composite armour elements, or arranged in gaps between the base elements (GE), are cut in a direction in the cylinder axis or parallel or obliquely to the cylinder axis, and high-hardness ceramic second additional elements (2, 5, 6) with polygonal geometry are arranged on or in at least one edge region, wherein the first additional elements (1) and/or the second additional elements (2; 5, 6) are made of a hard material than the base elements (GE), and wherein, at a kinked edge of the outer vehicle structure two composite armour elements (VP1, VP2) are fixed at an angle to one another, which each have one final row of first additional elements (3) towards the joining region and the immediately mutually adjoining edge regions of the composite armour elements (VP1, VP2) have a row of second additional elements (5) with oblique faces (5.1) in the bearing region, which are cut such that, in the fixed state, the composite armour elements (VP1, VP2) follow the angle given by the kinked edge of the vehicle structure (RS").

2. Vehicle according to Claim 1, **characterized in that** on the rear side of the composite armour element there is arranged a layer which has shockabsorbing properties.

3. Vehicle according to Claim 1 or 2, **characterized in that** on the rear side of the composite armour plate there is arranged a solid layer made of fibre material having high tensile strength.

4. Vehicle according to one of Claims 1 to 3, **characterized in that** on the outer edges of the composite armour element there are arranged edge strips (RS', RS", 7).

5. Vehicle according to Claim 4, **characterized in that** the edge strips are made of fibre material and/or of metal.

6. Vehicle according to one of Claims 4 and 5, **characterized in that** the edge strips are part of a cartridge.

7. Vehicle according to one of Claims 1 to 6, **characterized in that** strip-like second additional elements (2) are introduced into gaps between the base elements (GE), the first and second additional elements (3; 5) and the vehicle structure (RS").

## Revendications

1. Véhicule avec une structure de véhicule extérieure, sur laquelle des éléments de blindage composites, en particulier des plaques de blindage composites, sont disposés pour la protection contre des projectiles, dans lequel chaque élément de blindage composite comporte au moins une couche d'éléments de base céramiques à dureté élevée (GE) disposés en rangées parallèlement l'un à l'autre et de premiers éléments additionnels céramiques à dureté élevée (1) avec chacun un corps de base cylindrique, dans lequel les éléments de base (GE) et les premiers éléments additionnels sont disposés parallèlement à la direction d'impact, **caractérisé en ce que** les premiers éléments additionnels (1) disposés dans une rangée terminale (R1, R2, R3, D1) adjacente à un bord extérieur et/ou intérieur des éléments de blindage composites ou dans des intervalles entre les éléments de base (GE) sont coupés dans une direction située sur l'axe du cylindre ou parallèle ou oblique à l'axe du cylindre et sur ou dans une région terminale sont disposés des deuxièmes éléments additionnels céramiques à dureté élevée (2, 5, 6) présentant une géométrie polygonale, dans lequel les premiers éléments additionnels (1) et/ou les deuxièmes éléments additionnels (2 ; 5, 6) se composent d'un matériau dur que les éléments de base (GE), et dans lequel deux éléments de blindage composites (VP1, VP2) sont disposés angulairement l'un par rapport à l'autre sur un côté coudé de la structure de véhicule extérieure, lesquels présentent en direction de la zone de jonction respectivement une rangée terminale de premiers éléments additionnels (3) et les régions terminales se raccordant directement l'une à l'autre des éléments de blindage composites (VP1, VP2) présentent une rangée de deuxièmes éléments additionnels (5) avec des faces obliques (5.1) dans la région d'application, qui sont coupées de telle manière que les éléments de blindage composites (VP1, VP2) suivent dans l'état appliqué l'angle déterminé par le côté coudé de la structure de véhicule (RS").

2. Véhicule selon la revendication 1, **caractérisé en ce qu'**une couche, qui présente des propriétés d'absorption des chocs, est disposée sur le côté arrière de l'élément de blindage composite.

3. Véhicule selon la revendication 1 ou 2, **caractérisé en ce qu'**une couche solide en matériau fibreux à haute résistance à la traction est disposée sur le côté arrière de la plaque de blindage composite.

4. Véhicule selon l'une quelconque des revendications 1 à 3, **caractérisé en ce que** des bandes de bord (RS', RS", 7) sont disposées sur les bords extérieurs de l'élément de blindage composite.

5. Véhicule selon la revendication 4, **caractérisé en ce que** les bandes de bord se composent de matériau fibreux et/ou de métal.

6. Véhicule selon une des revendications 4 ou 5, **caractérisé en ce que** les bandes de bord font partie d'une cassette.

7. Véhicule selon l'une quelconque des revendications 1 à 6, **caractérisé en ce que** des deuxièmes éléments additionnels en forme de bandes (2) sont insérés dans des intervalles entre les éléments de base (GE), les premiers et les deuxièmes éléments additionnels (3; 5) et la structure de véhicule (RS").
